# EUROPÄISCHE PATENTANMELDUNG

(11) **EP 4 595 830 A1**
(43) Veröffentlichungstag der Anmeldung: **06.08.2025**
(21) Anmeldenummer: 24154581.3
(22) Anmeldetag: 30.01.2024
(51) Int. Cl.: A47G 9/00, A47G 9/10

(54) **KISSEN MIT EINEM DARIN AUFNEHMBAREN DUFTEINSATZ**

(71) Anmelder: Agentur Riener GmbH, 3051 St. Christophen (AT); Sonne, Christoph, 3001 Tulbingerkogel (AT)
(72) Erfinder: Sonne, Christoph, 3001 Tulbingkogel (AT); Riener, Franz, 3033 Altlengbach (AT)
(74) Vertreter: Schwarz & Partner Patentanwälte GmbH

(57) **Zusammenfassung**

Die Erfindung betrifft ein Kissen (1), umfassend eine Außenhülle (4), einen Kissenkörper (2) und zumindest einen Dufteinsatz (3), wobei der Kissenkörper (2) und der zumindest eine Dufteinsatz (3) in der Außenhülle (4) aufnehmbar sind,
wobei die Außenhülle (4) eine Vorderseite (V) und eine Rückseite (R) umfasst, die an zumindest drei Seiten lösbar miteinander verbunden sind,
wobei das Kissen (1) ferner textile Mittel (5) zur austauschbaren Fixierung des Dufteinsatzes (3) umfasst, wobei die textilen Mittel (5) mit der Außenhülle (4) verbunden und derart ausgestaltet sind, dass der Dufteinsatz (3) zwischen den textilen Mitteln (5) und der Außenhülle (4) aufgenommen wird; oder wobei die textilen Mittel (5) mit dem Kissenkörper (2) verbunden und derart ausgestaltet sind, dass der Dufteinsatz (3) zwischen den textilen Mitteln (5) und dem Kissenkörper (2) aufgenommen wird.

## Beschreibung

Die Erfindung betrifft ein Kissen, umfassend eine Außenhülle, einen Kissenkörper und zumindest einen Dufteinsatz, wobei der Kissenkörper und der zumindest eine Dufteinsatz in der Außenhülle aufnehmbar sind und wobei die Außenhülle eine Vorderseite und eine Rückseite umfasst, die an zumindest drei Seiten miteinander lösbar verbunden sind.

Es ist bekannt, dass guter Schlaf einer der wichtigsten Faktoren für eine gute Gesundheit ist. Allgemein anerkanntes Wissen ist zudem, dass der Geruchssinn auch den Schlaf beeinflusst. Beispielsweise kann eine Aromatherapie mit bestimmten Düften einen besseren Schlaf fördern, das Aufwachen am Morgen erleichtern und sogar zu positiveren Träumen anregen.

Aus dem Stand der Technik sind Schlafkissen bekannt, bei denen ein Dufteinsatz zwischen zwei Kissenkörper gelegt wird. Dieser Kissenstapel kann auf einen an drei Seiten geöffneten Außenbezug gelegt werden, der in der Folge verschlossen wird, um das Schlafkissen einsatzbereit zu machen. Ein derartiges Schlafkissen ist im internationalen Design DM/221485 offenbart.

Ein derartiger "Sandwichaufbau", bei dem der Dufteinsatz zwischen zwei Kissenkörpern eingeklemmt wird, hat jedoch einige Nachteile. Einerseits besteht das Kissen aus vielen lose zueinander vorliegenden Elementen, sodass einerseits viele Bestandteile vorliegen. Weiters besteht das Problem, dass durch die Bewegung beim Schlafen die inneren Bestandteile des Schlafkissen gegenseitig verschoben werden können, sodass der Dufteinsatz auf eine Seite des Schlafkissens verrutschen kann, was einerseits für eine darauf schlafende Person unangenehm ist und andererseits auch die Duftabgabe behindern kann.

Ein weiteres Schlafkissen zur Duftabgabe ist aus der US 2009/173425 A1 bekannt. Hier wird ein flächiger Liner bereitgestellt, der den Duftstoff umfasst. Der Liner weist auf einer Seite eine Klebemittelschicht auf, sodass der Liner auf einen Kissenkörper geklebt werden kann. Daraufhin kann ein Überzug über den Kissenkörper mit dem aufgeklebten Liner geschoben werden.

Problematisch bei der Lösung der US 2009/173425 A1 ist jedoch insbesondere die Klebemittelschicht. Viele Benutzer lehnen den Einsatz von Klebemitteln im Bereich des Bettzeuges strikt ab, da sie Klebemittel mit der Abgabe von unangenehm riechenden und potentiell gesundheitsschädlichen Dämpfen assoziieren. Weiters ist nicht ausgeschlossen, dass nach dem Abnehmen des Liners Klebemittel am Kissenkörper verbleibt, was weitere Folgeprobleme mit sich bringt.

Es ist die Aufgabe der Erfindung, ein Kissen zur Duftabgabe bereitzustellen, bei dem die vorgenannten Probleme nicht auftreten.

Diese Aufgabe wird gelöst durch ein Kissen umfassend eine Außenhülle, einen Kissenkörper und zumindest einen Dufteinsatz, wobei der Kissenkörper und der zumindest eine Dufteinsatz in der Außenhülle aufnehmbar sind, wobei die Außenhülle eine Vorderseite und eine Rückseite umfasst, die an zumindest drei Seiten miteinander lösbar verbunden sind, wobei das Kissen ferner textile Mittel zur austauschbaren Fixierung des Dufteinsatzes umfasst, und:
- wobei die textilen Mittel mit der Außenhülle verbunden und derart ausgestaltet sind, dass der Dufteinsatz zwischen den textilen Mitteln und der Außenhülle aufgenommen wird; oder
- wobei die textilen Mittel mit dem Kissenkörper verbunden und derart ausgestaltet sind, dass der Dufteinsatz zwischen den textilen Mitteln und dem Kissenkörper aufgenommen wird.

Erfindungsgemäß wird somit ermöglicht, dass der Dufteinsatz im Inneren des Kissens fixiert wird. Dadurch wird verhindert, dass der Dufteinsatz durch die Bewegung einer auf dem Kissen schlafenden Person verrutscht oder in eine ungewünschte Position bewegt wird. Weiters umfasst das Kissen nur eine geringe Anzahl an Elementen und es ist insbesondere nicht notwendig, dass der Dufteinsatz zwischen zwei Kissenelementen fixiert wird.

Insbesondere ist bei dem genannten Kissen vorteilhaft, dass keine Klebemittel eingesetzt werden müssen, um den Dufteinsatz in Position zu halten. Die textilen Mittel ermöglichen sogar, dass der Dufteinsatz insgesamt ohne weitere Modifikation herangezogen werden kann und dennoch im Kissen fixiert werden kann. Die erfindungsgemäße Lösung ist somit von dem Gedanken abgegangen, dass der Dufteinsatz zur Fixierung modifiziert werden muss und stellt nun textile Mittel bereit, die mit der Außenhülle oder dem Kissenkörper verbunden sind, um den Dufteinsatz zu fixieren.

Die textilen Mittel haben weiters den Vorteil, dass sie einfach reinigbar und gleichzeitig mit der Außenhülle bzw. dem Kissenkörper waschbar sind. Die textilen Mittel können somit als "Erweiterung" der bereits bestehenden Außenhülle bzw. des bereits bestehenden Kissenkörpers angesehen werden.

Essenziell ist bei der vorliegenden Erfindung, dass die Außenhülle eine Vorderseite und eine Rückseite umfasst, die an zumindest drei Seiten miteinander lösbar verbunden sind. Dadurch kann die Vorderseite vollständig von der Rückseite weggeklappt werden (wenn die Vorderseite an einer Seite mit der Rückseite verbunden ist) oder die Vorderseite kann vollständig von der Rückseite entnommen werden (wenn die Vorderseite an keiner Seite mit der Rückseite verbunden ist). Erst dadurch wird ermöglicht, dass die Innenseite des Außenbezugs gut zugänglich ist, wodurch es möglich ist, den Dufteinsatz mit komplexeren Mitteln wie Streifen oder einer unabhängig vom Außenbezug öffenbaren Taschenwand zu fixieren. Wäre der Außenbezug nur an einer Seite geöffnet, müssten alle Komponenten wie der Kissenkörper und der Dufteinsatz seitlich in die Außenhülle geschoben werden, wodurch es zu einem Verstopfen und Hängenbleiben insbesondere des Dufteinsatzes kommen kann, da dieser kein steifes Element ist. Folglich würde es auch zu einer verminderten Duftabgabe kommen. In anderen Worten können die textilen Mittel zur austauschbaren Fixierung des Dufteinsatzes nur dann ihre volle Wirkung entfalten, wenn die Außenhülle eine Vorderseite und eine Rückseite umfasst, die an zumindest drei Seiten miteinander lösbar verbunden sind.

Die textilen Mittel ermöglichen insbesondere zwei bevorzugte Ausführungsformen, bei der die erste Ausführungsform mit Stoffstreifen darauf abzielt, eine möglichst große Duftabgabe nach außen zu erzielen und die zweite Ausführungsform mit Taschenwand darauf abzielt, eine Verunreinigung durch den Dufteinsatz im Inneren des Kissens so weit wie möglich zu reduzieren.

In der ersten bevorzugten Ausführungsform sind die textilen Mittel durch zumindest einen Stoffstreifen gebildet, wobei zwei Seiten des Stoffstreifens an der Außenhülle oder am Kissenkörper befestigt sind, bevorzugt angenäht sind, und wobei die restlichen Seiten des Stoffstreifens frei vorliegen. Dadurch kann der Dufteinsatz, wenn die Vorderseite von der Rückseite weggeklappt oder entnommen ist, zwischen den Stoffstreifen und die Vorderseite bzw. die Rückseite geschoben werden.

Besonders bevorzugt ist der Dufteinsatz größer als der Stoffstreifen, sodass der Dufteinsatz vom Stoffstreifen hervorsteht, wodurch der Dufteinsatz abschnittsweise nicht vom Stoffstreifen bedeckt ist. Dadurch kann mehr Duftstoff vom Dufteinsatz nach außen abgegeben werden, da der Duftstoff die zusätzliche Barriere des Stoffstreifens nicht durchdringen muss.

Die textilen Mittel können auch durch zumindest zwei, bevorzugt maximal fünf, Stoffstreifen gebildet sein, die parallel zueinander verlaufen und äquidistant zueinander angeordnet sind. Dies ermöglicht einen besseren Halt des Dufteinsatzes. Weiterhin ist jedoch bevorzugt, wenn der Dufteinsatz größer ist als die Summe der Streifen, sodass der Dufteinsatz abschnittsweise nicht von den Stoffstreifen bedeckt ist. Auch in dieser Variante kann somit die Abgabe von Duftstoff nach außen erhöht werden.

Alternativ können die textilen Mittel auch durch genau einen Stoffstreifen gebildet sein, der den Dufteinsatz z.B. mittig fixiert. Bevorzugt ist hierbei, dass der Dufteinsatz beidseitig des Stoffstreifens aus diesem hervorsteht, sodass die Duftabgabe nach außen erhöht wird.

Um die Duftabgabe in den genannten Varianten zu erhöhen, ist bevorzugt, wenn der oder die Stoffstreifen (d.h. bevorzugt alle Stoffstreifen) jeweils eine Länge und eine Breite haben, wobei die Breite maximal 20 %, bevorzugt maximal 10 %, der Länge entspricht, und wobei die Stoffstreifen mit den in der Richtung der Länge gegenüberliegenden Enden mit der Außenhülle oder dem Kissenkörper verbunden sind. So können besonders schmale Stoffstreifen erzielt werden, aus denen der Dufteinsatz hervorstehen kann.

Wie bereits eingangs erläutert kann auch zum Ziel gesetzt werden, dass eine Verunreinigung innerhalb des Kissens reduziert wird. Um dies zu erzielen, können die textilen Mittel durch eine Taschenwand gebildet sein, die auf der Außenhülle oder auf dem Kissenkörper vorliegt, um zwischen der Taschenwand und der Außenhülle bzw. dem Kissenkörper eine allseitig verschließbare Tasche für den Dufteinsatz zu bilden. Die allseitig verschließbare Tasche hat den Vorteil, dass der Dufteinsatz vollständig innerhalb der Tasche aufnehmbar ist. In vielen Fällen wird der Dufteinsatz mit losem Duftstoffträgermaterial wie Zirbenspänen gefüllt, das aus dem Dufteinsatz herausfallen kann und so das Innere des gesamten Kissens verunreinigen kann. Wenn die textilen Mittel jedoch als Taschenwand ausgeführt sind, um eine allseitig verschließbare Tasche zu bilden, werden herausfallende Zirbenspäne innerhalb der Tasche lokalisiert vorliegen, was eine Reinigung des Kissens erheblich vereinfacht. Dies ist insbesondere für den Hotelbetrieb essentiell. Hierbei wird der Nachteil in Kauf genommen, dass durch die allseitig verschlossene Tasche eine geringere Ausgabe von Duftstoff vorliegt.

Bevorzugt weist die verschließbare Taschenwand vier Seiten auf, die alle mit der Außenhülle oder dem Kissenkörper verbunden sind, und eine Taschenöffnung verläuft über die Taschenwand. Alternativ könnte die Taschenöffnung auch über eine oder mehrere Seiten der verschließbaren Taschenwand verlaufen, welche die Taschenwand mit der Außenhülle oder dem Kissenkörper verbindet, in welchem Fall keine Taschenöffnung quer über die Taschenwand verlaufen muss.

Bevorzugt ist die genannte Tasche über einen Reißverschluss, einen Knopfverschluss oder einen Hotelverschluss öffenbar und verschließbar. Ein Knopfverschluss und ein Hotelverschluss bilden theoretisch einen kleinen Spalt aus, jedoch hat sich gezeigt, dass dieser Spalt nicht dazu beiträgt, möglicherweise in der Tasche vorliegendes Duftstoffträgermaterial in den restlichen Innenraum des Kissens übergeht.

Die genannte Taschenöffnung soll überdies derart ausgestaltet sein, dass die Tasche unabhängig von der Außenhülle öffenbar und schließbar ist. In anderen Worten kann die Außenhülle an zumindest drei Seiten geöffnet werden, sodass die Vorderseite von der Rückseite wegklappbar oder entnehmbar ist, während die Tasche weiterhin verschlossen vorliegen kann. Wenn die Vorderseite weggeklappt oder entnommen ist, kann die Tasche nach Belieben geöffnet und geschlossen werden. Unabhängig hiervon kann auch der Dufteinsatz öffenbare Dufttaschen haben. Zusammengefasst sind die Außenhülle, die Tasche und gegebenenfalls vorhandene Dufttaschen jeweils unabhängig voneinander öffenbar und verschließbar.

Weiters bevorzugt umfasst die Außenhülle zumindest einen Mesh-Streifen an einer Seitenfläche der Außenhülle, wobei der Mesh-Streifen im geschlossenen Zustand der Außenhülle bevorzugt rund um das Kissen verläuft. Unter einem Mesh-Streifen wird ein Netzstreifen verstanden, d.h. ein Textil mit Löchern. Ein derartiger Mesh-Streifen eignet sich aufgrund der darin vorliegenden Löcher besonders gut zur Duftabgabe nach außen, insbesondere wenn der Rest der Außenhülle als dickerer Stoff (z.B. ab 300 g/m² oder besonders ab 500 g/m²) ausgeführt ist, der sich nicht gut zur Duftabgabe nach außen eignet.

Auch wenn wie soeben ausgeführt ein dickerer Stoff eine Duftabgabe nach außen reduziert, ist bevorzugt, dass zumindest die Vorderseite der Außenhülle ein Flächengewicht von zumindest 300 g/m², bevorzugt von zumindest 500 g/m², aufweist. Dies hat den Hintergrund, dass bei dem erfindungsgemäßen Kissen der Dufteinsatz unmittelbar unter der Vorderseite der Außenhülle vorliegen wird. Wenn nun der Dufteinsatz uneben ist, z.B. wenn dieser zumindest zwei unabhängig voneinander befüllbare Dufttaschen aufweist, könnte dies zu einem unangenehmen Gefühl für eine auf dem Kissen schlafende Person führen. Aus diesem Grund wird zumindest für die Vorderseite der Außenhülle ein Flächengewicht von zumindest 300 g/m², bevorzugt von zumindest 500 g/m², vorgesehen, da dies einen dickeren Stoff mit sich bringt, der die Unebenheiten des Dufteinsatzes ausgleichen kann.

In einer besonders bevorzugten Ausführungsform wird das Kissen durch die Kombination der folgenden Maßnahmen verwirklicht:
- der Dufteinsatz liegt zwischen der Vorderseite der Außenhülle und dem Kissenkörper vor (d.h. insbesondere befindet sich kein weiterer Kissenkörper zwischen der Vorderseite der Außenhülle und dem Dufteinsatz; der Dufteinsatz muss mit den textilen Mitteln in Position gehalten werden);
- der Dufteinsatz weist zumindest zwei unabhängig voneinander befüllbare Dufttaschen auf;
- zumindest die Vorderseite der Außenhülle weist ein Flächengewicht von zumindest 300 g/m², bevorzugt von zumindest 500 g/m², auf; und
- die Außenhülle weist zumindest einen Mesh-Streifen an einer Seitenfläche der Außenhülle auf.

Diese Kombination von Maßnahmen entfaltet eine besondere Synergie, da jede der Maßnahmen für sich genommen Nachteile mit sich bringt, wobei die Kombination der Maßnahmen die Nachteile jedoch überwindet. Die ersten beiden Maßnahmen (unebener Dufteinsatz unmittelbar unter dem Kopf) bringen für sich alleine ein unangenehmes Schlafgefühl, das jedoch durch die dritte Maßnahme (dicke Vorderseite) beseitigt wird. Die dritte Maßnahme (dicke Vorderseite) unterbindet die Duftabgabe in einem großen Maß, was jedoch durch die vierte Maßnahme (Mesh-Streifen) überwunden wird.

In einer besonders effizienten Variante kann der Dufteinsatz eine größere Breite als der Kissenkörper aufweisen und derart im Kissen angeordnet sein, dass der Dufteinsatz zumindest neben einer der Seitenflächen der Außenhülle, bevorzugt an gegenüberliegenden Seitenflächen der Außenhülle, zu liegen kommt. In anderen Worten kann der Dufteinsatz unmittelbar neben der bzw. den Seitenfläche(n) zu liegen kommen, was die Duftabgabe nach außen begünstigt, insbesondere wenn diese Seitenfläche(n) einen Mesh-Streifen umfassen. In dieser Variante wird somit vorgesehen, dass der Dufteinsatz sowohl unmittelbar unter der Vorderseite der Außenhülle als auch unmittelbar neben der Seitenfläche zu liegen kommt, d.h. der Dufteinsatz bildet beispielsweise zumindest eine 90°-Krümmung aus, sodass dieser von der Vorderseite zur Seitenfläche gebogen wird.

In bevorzugten Varianten ist der Kissenkörper ein Schaumstoffzuschnitt, bevorzugt ein einstückiger, zweistückiger oder drei stückiger Schaumstoffzuschnitt, der optional in einem Stoffbezug aufgenommen ist, oder der Kissenkörper ist ein mit Schaumstoffflocken gefüllter Stoffbezug. Hierdurch werden besonders hochwertige Kissen für eine ausgezeichnete Schlafqualität erzielt. In der erstgenannten Variante kann der Schaumstoffzuschnitt die Form des Kissens vorgeben und in der zweitgenannten Variante kann der Stoffbezug die Form des Kissens vorgeben. Üblicherweise ist die Außenhülle an diese vorgegebene Form angepasst.

Insbesondere kann weiters vorgesehen werden, dass der Schaumstoffzuschnitt an seiner Unterseite zumindest eine Einkerbung aufweist, in welcher der Dufteinsatz bzw. ein weiterer Dufteinsatz einlegbar ist, wobei die Einkerbung bevorzugt im Wesentlichen ringförmig an der Unterseite des Schaumstoffzuschnitts verläuft. Dadurch kann der Dufteinsatz unmittelbar neben dem Mesh-Streifen vorliegen, wodurch eine maximale Duftabgabe nach außen erzielt wird. Es können wieder textile Mittel vorgesehen werden, um den Dufteinsatz in der Einkerbung zu halten.

Beim erfindungsgemäßen Kissen weist der Dufteinsatz bevorzugt zumindest eine, zwei, vier, sechs oder acht, Dufttaschen auf, die über eine oder mehrere verschließbare Öffnungen zugänglich ist bzw. sind. Dadurch kann der Dufteinsatz durch den Endbenutzer nachgefüllt werden und es kann insbesondere derselbe Dufteinsatz herangezogen werden, um verschiedene Düfte bereitzustellen. Wenn der Dufteinsatz mehrere Dufttaschen aufweist, kann der Dufteinsatz individuell befüllt werden, z.B. können nur eine, zwei oder alle Dufttaschen befüllt werden, wodurch die Menge an abgegebenem Duftstoff einfacher dosiert werden kann.

Alternativ können die Dufteinsätze auch permanent verschlossen werden, d.h. das Duftstoffträgermaterial liegt permanent in den Dufttaschen vor. Dies ermöglicht, dass Dufteinsätze mit unterschiedlichen, bereits vorab dosierten Duftträgern angeboten werden können, sodass der Endverbraucher die Dufteinsätze einzeln nachkaufen kann und somit sein Dufterlebnis variieren kann.

Weiters kann vorgesehen werden, dass zumindest zwei textile Mittel vorgesehen sind, wobei eines der textilen Mittel auf einer Seite des Kissenkörpers vorliegt und das andere der textilen Mittel auf der anderen Seite des Kissenkörpers vorliegt. Jedes dieser textilen Mittel kann somit einen Dufteinsatz halten, wodurch ermöglicht wird, dass ein Dufteinsatz an der Unterseite und ein Dufteinsatz an der Oberseite des Kissens vorliegt, um eine verbesserte Duftabgabe zu erwirken.

Vorteilhafte und nicht einschränkende Ausführungsformen der Erfindung werden nachfolgend anhand der Figuren näher erläutert.
Figur 1 zeigt eine Schnittdarstellung einer ersten Variante des erfindungsgemäßen Kissens in einer zusammengeklappten Stellung.
Figur 2 zeigt das Kissens von Figur 1 in einer aufgeklappten Stellung.
Figur 3 zeigt eine zweite Variante des erfindungsgemäßen Kissens in einer aufgeklappten Stellung.
Figur 4 zeigt eine Schnittdarstellung des Kissenkörpers von Figur 3.
Figur 5 zeigt eine alternative Variante des Kissenkörpers von Figur 4 in einer Schnittdarstellung.
Figur 6 zeigt eine dritte Variante des erfindungsgemäßen Kissens in einer aufgeklappten Stellung.
Figur 7 zeigt eine vierte Variante des erfindungsgemäßen Kissens in einer aufgeklappten Stellung.
Figur 8 zeigt eine fünfte Variante des erfindungsgemäßen Kissens in einer aufgeklappten Stellung.
Figur 9 zeigt eine sechste Variante des erfindungsgemäßen Kissens in einer aufgeklappten Stellung.
Figur 10 zeigt eine siebte Variante des erfindungsgemäßen Kissens in einer aufgeklappten Stellung.
Figur 11 zeigt eine Schnittdarstellung einer achten Variante des erfindungsgemäßen Kissens in einer zusammengeklappten Stellung.
Figur 12 zeigt einen Dufteinsatz in einer ersten Variante in einer Draufsicht.
Figur 13 zeigt den Dufteinsatz von Figur 2 in einer Schnittansicht.
Figur 14 zeigt einen Dufteinsatz in einer zweiten Variante in einer Draufsicht.
Figur 15 zeigt einen einstückigen Schaumstoffzuschnitt mit Einkerbung an der Unterseite.
Figur 16a zeigt einen zu einem Ring geformten Dufteinsatz für den Schaumstoffzuschnitt der Figur 15.
Figur 16b zeigt eine Variante mit mehreren Dufteinsätzen, die zu einem Ring zusammengesetzt werden können.
Figur 17 zeigt eine Kombination des Dufteinsatzes von Figur 16 mit einem Schaumstoffzuschnitt nach Figur 15.
Figur 18 zeigt einen dreistückigen Schaumstoffzuschnitt mit Einkerbung an der Unterseite.

Figur 1 zeigt eine Schnittansicht eines Kissens 1, das in der dargestellten Variante ein Kopfkissen ist, d.h. es wird in der Regel zur Stützung eines Kopfes einer auf einem Bett liegenden Person verwendet. Übliche Kopfkissen können beispielsweise eine Breite von 40 cm, eine Länge von 80 cm und eine Höhe von 20 cm haben, wobei diese Maße keineswegs einschränkend sind und auch alle anderen Maße einsetzbar sind. Das Kissen 1 muss jedoch auch kein Kopfkissen sein, sondern kann auch für andere Einsatzzwecke verwendet werden, z.B. als Schlafkissen, Kuschelkissen, Zierkissen oder dergleichen. Im Allgemeinen kann das Kissen 1 beispielsweise eine Breite B von zumindest 20 cm bis maximal 250 cm, eine Länge L von zumindest 20 cm bis maximal 250 cm und/oder eine Höhe H (bzw. H1, H2) von zumindest 3 cm bis maximal 80 cm aufweisen. Auch von diesen Maßen kann jedoch abgewichen werden, z.B. wenn das Kissen 1 als Spezialkissen wie ein Seitenschläferkissen ausgeführt werden soll.

Das in Figur 1 dargestellte Kissen 1 umfasst einen Kissenkörper 2, einen Dufteinsatz 3 zur Duftabgabe und eine Außenhülle 4. Erfindungsgemäß umfasst das Kissen 1 weiters die dargestellten textilen Mittel 5, die zur austauschbaren Fixierung des Dufteinsatzes 3 vorgesehen sind. In der Variante von Figur 1 liegt das Kissen 1 in einem zusammengesetzten, betriebsbereiten Zustand vor, in dem es beispielsweise als Kopfkissen eingesetzt werden kann. Zwar ist die gewählte Ansicht eine Schnittansicht, jedoch wurden zur verbesserten Darstellung keine Schraffuren verwendet.

Der Kissenkörper 2 wird vorgesehen, damit das Kissen 1 ein ausreichendes Volumen aufweist. Der Kissenkörper 2 kann beispielsweise ein Schaumstoffzuschnitt sein, der die Form des Kissenkörpers 2 vorgibt. Der Schaumstoffzuschnitt kann dabei z.B. eine gewellte Form einnehmen (nicht dargestellt), um ein anatomisch korrektes Liegen zu fördern. Optional kann der Schaumstoffzuschnitt von einem Stoffbezug 10 (Figuren 4 und 5) umhüllt sein. Der Kissenkörper 2 könnte aber auch durch einen mit losen Füllmaterial 6 gefüllten Stoffbezug 10 gebildet werden, wobei das Füllmaterial 11 z.B. Schaumstoffflocken, Schurwolle, Federn etc. sein kann. In diesem Fall kann die Form des Kissenkörpers 2 durch die Form des Stoffbezugs 10 vorgegeben sein.

Aus Figur 1 ist ersichtlich, dass der Kissenkörper 2 die Form eines extrudierten rechtwinkeligen Trapezes ausbildet (hierin Keilstumpf genannt), sodass das Kissen 1 eine geneigte Auflagefläche bietet, die von einer ersten Höhe H1 zu einer zweiten Höhe H2 verläuft. Diese Form wird durch den Schaumstoffzuschnitt vorgegeben. Alternativ könnte ein mit losem Füllmaterial 11 gefüllter Stoffbezug 10 eingesetzt werden, dessen Schnitt die Form vorgeben könnte. Insbesondere bei einem Schaumstoffzuschnitt kann auch vorgesehen werden, dass das Kissen 1 eine Welle aufweist, um eine anatomische Nackenunterstützung zu bieten.

Der im Kissen 1 vorliegende Dufteinsatz 3 wird vorgesehen, um Duftstoff nach außen abzugeben. Der abgegebene Duftstoff kann insbesondere schlaffördernd sein, z.B. wenn ein Duftstoffträgermaterial wie Kamille, Lavendel oder Zirbe im Dufteinsatz 3 vorliegt. Beispielhaft Ausführungen des Dufteinsatzes werden unten im Zusammenhang mit den Figuren 12 bis 14 näher erläutert.

Die Außenhülle 4 des Kissens 1 ist derart ausgestaltet, dass darin der Kissenkörper 2 und der Dufteinsatz 3 aufgenommen wird. Die Außenhülle 4 hat insbesondere den Zweck, dass eine für den Benutzer angenehme und gegebenenfalls auch optisch ansprechende Auflagefläche geschaffen wird. Die Außenhülle 4 umfasst eine Vorderseite V, die dem Benutzer zugewandt ist, eine Rückseite R, die dem Benutzer abgewandt ist, und vier Seitenflächen S, welche die Vorderseite V mit der Rückseite R verbinden. Die Seitenflächen S können aber auch entfallen, z.B. wenn die Rückseite R und die Vorderseite V ebene Textile sind, die an ihren Außenseiten miteinander verbunden sind. Wenn der Kissenkörper 2 eine besondere Form vorgeben soll, die insbesondere von einem Quader abweichen soll, können die Seitenflächen S jeweils unterschiedlich ausgeführt werden. In der dargestellten Variante, bei welcher der Kissenkörper 2 einen Keilstumpf bildet, können die beiden seitlichen Seitenflächen S als rechtwinkelige Trapeze und die beiden anderen Seitenflächen S im Wesentlichen als Rechtecke mit unterschiedlichen Höhen ausgeführt werden. Der genaue Zuschnitt kann durch den Fachmann bestimmt werden und es sind selbstverständlich andere Formen möglich.

Wie in Figur 2 dargestellt ist, ist die Außenhülle 4 derart ausgestaltet, dass die Vorderseite V und die Rückseite R an drei Seiten lösbar miteinander verbunden sind. In Figur 1 ist dies durch die schematisch eingezeichnete Öffnung O dargestellt. In der vorliegenden Variante verbleiben die Seitenflächen S an der Rückseite R und es kann eine Reißverschlussverbindung zwischen der Vorderseite V und den Seitenflächen S vorliegen. Die Seitenflächen S könnten aber auch an der Vorderseite V verbleiben und es kann eine Reißverschlussverbindung zwischen der Rückseite R und den Seitenflächen S vorliegen. Die Seitenflächen S könnten aber auch eine im Wesentlichen mittige Reißverschlussverbindung aufweisen, sodass ein Teil der Seitenflächen S an der Vorderseite V verbleibt und ein Teil der Seitenflächen S an der Rückseite R verbleibt. Die Seitenflächen S können aber auch entfallen, sodass eine Reißverschlussverbindung unmittelbar zwischen der Vorderseite V und der Rückseite R vorliegen kann. Statt einer Reißverschlussverbindung kann jegliche andere lösbare Verbindung eingesetzt werden.

Aus Figur 2 ist weiters ersichtlich, dass die Vorderseite V und die Rückseite R an einer Seite unlösbar miteinander verbunden sind, wodurch die Außenhülle 4 wie ein Koffer aufgeklappt werden kann. Dies ist jedoch nicht zwingend, sodass die Vorderseite V auch vollständig von der Rückseite R abnehmbar sei könnte. In diesem Fall kann beispielsweise eine umlaufende Reißverschlussverbindung oder eine andere umlaufende Verbindung zwischen der Vorderseite V und der Rückseite R vorliegen.

Die Außenhülle 4 oder gegebenenfalls auch nur die Vorderseite V und/oder nur die Rückseite R, kann beispielsweise ein gewebter oder gestrickter Stoff sein, z.B. aus Lyocell, Polyester und/oder Baumwolle. Die Außenhülle 4 kann mit Lyocell, Polyestervlies oder anderen Fasermischungen versteppt sein. Die Außenhülle 4 kann beispielsweise ein Flächengewicht von zumindest 150 g/m² aufweisen, wobei jedoch ein Flächengewicht von 300 g/m² bis 500 g/m² bevorzugt wird, da bei dem erfindungsgemäßen Kissen 1 der Dufteinsatz 3 unmittelbar unter der Vorderseite V der Außenhülle 4 vorliegen kann. Insbesondere wenn der Dufteinsatz 3 mehrere voneinander gesonderte Taschen aufweist, ist daher bevorzugt, wenn die Vorderseite V ein Flächengewicht von 300 g/m² bis 500 g/m² hat, um Unebenheiten des Dufteinsatzes 3 auszugleichen.

Aus Figur 1 ist weiters ersichtlich, dass das Kissen 1 Mittel 5 umfasst, um den Dufteinsatz 3 austauschbar zu fixieren. Der Begriff "fixieren" bedeutet hierin, dass der Dufteinsatz 3 in einer vorbestimmten Lage gehalten werden kann. Im Beispiel von Figur 1 kann der Dufteinsatz 3 nicht in Richtung der Länge L und der Höhe H verrutschen, da er von den Mitteln 5 gehalten wird. Der Begriff "austauschbar" bedeutet hierin, dass der Dufteinsatz 3 wieder von den Mitteln 5 entfernt werden kann. Im Beispiel von Figur 2 ist ersichtlich, dass der Dufteinsatz 3 in einer Bewegungsrichtung, die parallel zur Erstreckungsrichtung der Breite B des Kissens 1 verläuft, aus den Mitteln 5 herausgeschoben werden kann. Die Austauschbarkeit kann aber auch anders verwirklicht werden, z.B. über einen Reißverschluss in einer Tasche (Figur 3).

Die Mittel 5 sind insbesondere als "textile" Mittel 5 ausgeführt, sodass diese im Wesentlichen aus einem gleichen oder ähnlichen Material wie anderen textilen Bestandteile des Kissens 1 bestehen können. Beispielsweise können die textilen Mittel 5 gewebter oder gestrickter Stoff sein, z.B. aus Lyocell, Polyester und/oder Baumwolle. Dadurch können die Mittel 5 auch einfach mitgereinigt werden. Wie unten näher ausgeführt sind die textilen Mittel 5 z.B. ein Stoff, der als Streifen oder als Taschenwand ausgestaltet ist.

Die textilen Mittel 5 sind überdies derart angeordnet, dass der Dufteinsatz 3 zwischen den textilen Mitteln 5 und dem Kissenkörper 2 oder der Außenhülle 4 (insbesondere der Innenseite der Außenhülle 4) aufgenommen wird. In anderen Worten umgreifen die textilen Mittel 5 den Dufteinsatz 3 zumindest teilweise und fixieren ihn in dieser Art und Weise am Kissenkörper 2 oder an der Außenhülle 4. Da die textilen Mittel 5 den Dufteinsatz 3 umgreifen, werden die textilen Mittel 5 bevorzugt mit einem geringen Flächengewicht ausgeführt, sodass sie dünner sind. Dies begünstig den Durchlass des Duftstoffes aus dem Dufteinsatz 3 nach außen.

Die textilen Mittel 5 sind in der Regel unlösbar mit dem Kissenkörper 2 oder der Außenhülle 4 verbunden, z.B. angenäht oder auch einstückig am Kissenkörper 2 oder an der Außenhülle 4 ausgeführt (z.B. wie in den Figuren 4 und 5). Die textilen Mittel 5 könnten aber auch lösbar mit dem Kissenkörper 2 oder der Außenhülle 4 verbunden sein, z.B. über einen Klettverschluss oder Reißverschluss.

Eine erste Variante der textilen Mittel 5 ist in Figur 2 dargestellt. Hier umfassen die textilen Mittel 5 drei Stoffstreifen 6, die im Wesentlichen parallel zueinander angeordnet sind und äquidistant zueinander vorliegen. Die Länge der Stoffstreifen 6 entspricht beispielsweise im Wesentlichen der Länge des Kissenkörpers 3, wobei dies aber nicht zwingend ist. Zwei gegenüberliegende Enden N der Stoffstreifen 6 sind jeweils mit der Innenseite der Außenhülle 4 vernäht und die weiteren beiden Seiten F der Stoffstreifen 6 liegen frei vor, damit der Dufteinsatz 3 an dieser Stelle zwischen die Stoffstreifen 6 und die Innenseite der Außenhülle 4 geschoben werden können. Die Breite der Stoffstreifen 6 entspricht beispielsweise maximal 20 % oder maximal 10 % der Länge der Stoffstreifen 6, wobei dies unabhängig davon ist, ob die Stoffstreifen parallel zur Länge (Figur 2) oder zur Breite (Figur 6) des Kissens 1 angeordnet werden.

Im Beispiel der Figur 2 ist der Dufteinsatz 3 im Wesentlichen gleich groß wie die Innenseite der Vorderseite V der Außenhülle 4 bzw. wie der Kissenkörper 2, sodass der Dufteinsatz 3 deckungsgleich auf dem Kissenkörper 2 zu liegen kommen kann, wenn die Außenhülle 4 vom geöffneten Zustand (Figur 2) in den geschlossenen Zustand (Figur 1) verbracht wird. Bei derartig großen Dufteinsätzen 3 sind zwei, drei oder mehr Stoffstreifen 3 an der Außenhülle 4 vorteilhaft, da der Dufteinsatz 3 an verschiedenen Stellen entlang der Richtung der Breite B gehalten werden kann. Im Allgemeinen ist jedoch auch möglich, dass die Mittel 5 nur einen Stoffstreifen 6 umfassen, d.h. der Dufteinsatz 3 wird nur von einem einzigen Stoffstreifen 6 fixiert. Dieser Stoffstreifen 6 kann dann auch eine größere Breite haben, die z.B. der gesamten Breite des Kissenkörpers 2 entspricht. Hierbei werden wiederum zwei Seiten F des Stoffstreifens 6 frei vorliegen, sodass der Dufteinsatz 3 an diesen Stellen zwischen den Stoffstreifen 6 und die Außenhülle 4 geschoben werden kann. Bei dieser Variante könnte sogar eine dritte Seite des Stoffstreifens mit der Außenhülle 4 vernäht werden.

In einer nicht dargestellten Variante kann die Ausführungsform von Figur 2 auch derart modifiziert werden, dass die Stoffstreifen 6 am Stoffbezug 10 des Kissenkörpers 2 vorgesehen, z.B. angenäht, werden und nicht an der Außenhülle. Es sind alle Varianten möglich, wie sie oben für die Figur 2 beschrieben wurden, mit dem Unterschied, dass der Dufteinsatz 3 zwischen den Kissenkörper 2 und die Stoffstreifen 6 geschoben wird.

In den Varianten mit Stoffstreifen 6 versteht sich, dass diese einerseits ausreichend straff ausgeführt werden sollten, um den Dufteinsatz 3 hinreichend zu fixieren, aber gleichzeitig ein gewisses Spiel geben, damit der Dufteinsatz 3 auch durch ungeschulte Benutzer fixiert werden kann. Es bietet sich insbesondere an, elastische Stoffstreifen 6 einzusetzen, da diese das Einschieben und Fixieren des Dufteinsatzes 3 erleichtern, wobei dies jedoch nicht zwingend ist.

Eine alternative Variante der textilen Mittel 5 ist in Figur 3 dargestellt, wo die textilen Mittel 5 eine Taschenwand 7 bilden und auf dem Kissenkörper 2 vorgesehen sind. Dadurch wird zwischen der Taschenwand 7 und dem Kissenkörper 2 eine Tasche gebildet, in welcher der Dufteinsatz 3 aufnehmbar ist. Unter Tasche wird hierin ein allseitig umschlossener Innenraum verstanden. Um die Tasche zu bilden, wird die Taschenwand 7 umlaufend mit dem Kissenkörper verbunden, z.B. vernäht.

Die genannte Tasche weist eine Taschenöffnung 8 auf, durch welche der Dufteinsatz 3 von außen in die Tasche einbringbar ist. In den Figuren 3 und 4 ist die Taschenöffnung 8 als Reißverschluss ausgebildet, der parallel zur Breitseite des Kissens 1 verläuft und im Wesentlichen mittig in Bezug auf die Längsseite des Kissens 1 angeordnet ist.

Die Variante der Figur 5 zeigt, dass die Taschenöffnung auch durch einen Hotelverschluss gebildet sein kann. Ein Hotelverschluss wird z.B. dadurch gebildet, dass die Taschenwand 7 zwei Wandelemente 7-1, 7-2 aufweist, die sich im Bereich der Taschenöffnung 8 überlappen, ohne jedoch mechanisch miteinander verbunden zu sein. Dadurch kann der Dufteinsatz 3 nur durch manuelles Einwirken aus der Tasche 5 entnommen werden und ist folglich auch in der Tasche fixiert. Zur Bildung des Hotelverschlusses können die Wandelemente 7-1, 7-2 an den drei Außenseiten der Tasche mit dem Kissenkörper 2 verbunden werden und die der Mitte zugewandte Seite, die mit dem jeweils anderen Wandelement 7-1, 7-2 überlappt, liegt frei vor. In einer weiteren Variante könnte die Taschenöffnung 8 auch durch einen Knopfverschluss verwirklicht werden.

Die Figuren 4 und 5 zeigen überdies, wie ein Kissenkörper 2 mit Taschenwand 7 in der Praxis herstellbar ist. In den Figuren 4 und 5 zeigen die durchgezogenen Linien einen Stoffbezug 10, d.h. flächige Textile. Der Stoffbezug 10 ist derart geformt, dass eine erste rund um verschlossene Kammer vorliegt, in welcher das oben erwähnte Füllmaterial 11, z.B. Schaumstoffflocken, vorgesehen ist, das dem Kissenkörper 2 das Volumen gibt. Diese Kammer ist üblicherweise permanent verschlossen, kann aber auch über eine verschließbare Öffnung zugänglich sein. Alternativ zum Füllmaterial 11 kann sich auch ein Schaumstoffzuschnitt in dieser Kammer befinden. Unmittelbar über der Oberseite der Kammer liegt die Taschenwand 7 vor, um dort die Tasche zur Aufnahme des Dufteinsatzes 3 zu bilden. Die Taschenwand 7 kann somit z.B. auf einen bestehenden Stoffbezug 10 aufgenäht werden oder der Stoffbezug 10 kann unmittelbar derart ausgeführt werden, dass er die Taschenwand 7 umfasst.

Im Beispiel der Figur 3 ist der Dufteinsatz 3 im Wesentlichen gleich groß wie der Kissenkörper 2, sodass der Dufteinsatz 3 deckungsgleich auch dem Kissenkörper 2 zu liegen kommt, wenn dieser in die Tasche eingebracht wird. Die Taschenwand 7 wird daher möglichst am Außenumfang der Oberseite des Kissenkörpers 2 mit diesem verbunden, um eine ausreichend große Tasche zu bilden. Unter "im Wesentlichen gleich groß" kann beispielsweise ein Größenunterschied von 10 % mitumfasst werden.

In einer nicht dargestellten Variante kann die Ausführungsform von Figur 2 auch derart modifiziert werden, dass die Taschenwand 7 an der Innenseite der Vorderseite V der Außenhülle 4 vorgesehen, z.B. angenäht, wird und nicht am Kissenkörper 2. Es sind alle Varianten möglich, wie sie oben für die Figur 3 beschrieben wurden, mit dem Unterschied, dass der Dufteinsatz 3 zwischen die Außenhülle 4 und die Taschenwand 7 geschoben wird.

In den Varianten der Figuren 1 bis 3 kamen jeweils Dufteinsätze 3 zum Einsatz, die im Wesentlichen gleich groß wie der Kissenkörper 2 sind, d.h. im Wesentlichen dieselbe Breite und Länge wie der Kissenkörper 2 aufweisen. Dies ist jedoch nicht zwingend erforderlich, wie aus den Figuren 6 und 7 ersichtlich ist.

Figur 6 zeigt eine Variante, bei der die textilen Mittel 5 als Stoffstreifen 6 ausgeführt sind, wobei der Stoffstreifen 6 kürzer als die parallel zu diesem verlaufende Seite des Kissenkörpers 2 ist. Dadurch kann ein Dufteinsatz 3 mit dem textilen Mittel 5 fixiert werden, das kleiner als der Kissenkörper 2 ist. Gleichfalls kann wie in Figur 7 gezeigt eine Taschenwand 7 eingesetzt werden, die in zumindest einer Richtung kürzer ist als der Kissenkörper 2. Bei den Varianten der Figuren 6 und 7 können auch mehrere textile Mittel 5 nebeneinander vorliegen, die jeweils einen Dufteinsatz 3 fixieren.

In den Figuren 8 und 9 sind Varianten gezeigt, wie es möglich ist, mehrere Dufteinsätze 3 mittels einer einzigen Taschenwand 7 (d.h. mittels eines einzigen textilen Mittels 5) an der Außenhülle 4 bzw. am Kissenkörper 2 zu fixieren. Dies wird dadurch erreicht, dass die Taschenwand 7 an einer oder mehreren Stellen abgesteppt wird, um getrennte Taschen zu erzielen, und hat mehrere Vorteile, da z.B. eine genauere Dosierung über kleinere Dufteinsätze möglich ist. Beispielsweise kann der Benutzer je nach persönlichem Belieben bei den Figuren 8 und 9 ein, zwei oder drei Dufteinsätze 3 im Kissen 1 vorsehen.

Gemäß Figur 8 bestehen die textilen Mittel 5 aus einer Taschenwand 7, die auf dem Kissenkörper 2 vorgesehen ist. Wie oben ist die Taschenwand 7 mit einer umlaufenden Naht oder anderen Verbindung am Kissenkörper 2 verbunden. Bei Figur 8 verlaufen jedoch zwei Steppnähte 20 über die Taschenwand 7 von einer Breitseite zur anderen Breitseite (oder auch von einer Längsseite zur anderen Längsseite), sodass sich zwischen dem Kissenkörper 2 und der Taschenwand 7 mehrere Taschen ergeben, die jeweils durch die Steppnähte 20 getrennt sind. Unter Steppnähten 20 werden hierin Nähte verstanden, welche die Taschenwand 7 im Bereich der Steppnaht 20 unmittelbar mit dem Kissenkörper 2 verbindet.

Da bei der Variante von Figur 8 mehrere Taschen vorliegen, die durch die Steppnähte 20 getrennt sind, kann vorgesehen werden, dass mehrere Taschenöffnungen 8 vorgesehen werden, die jeweils parallel zu den Steppnähten 20 verlaufen. Dadurch ist jede Tasche gesondert zugänglich. Hier kann für jede Tasche eine eigene Taschenöffnung 8 vorgesehen werden.

Wie in Figur 9 dargestellt ist es jedoch auch möglich, dass die Taschenöffnung 8 normal (d.h. in einem rechten Winkel) zu der bzw. den Steppnähten 20 verläuft. Durch das Öffnen der Taschenöffnung 8 können alle Taschen gleichzeitig geöffnet und geschlossen werden. Um die Herstellung der Taschenöffnung 8 zu erleichtern, können die Steppnähte 20 im Bereich der Taschenöffnung 8 unterbrochen werden, oder die Taschenöffnung 8 könnte im Bereich der Steppnähte 20 unterbrochen werden.

In speziellen Ausführungsformen können die Steppnähte 20 von Figur 6 auch durch Taschenöffnungen 8 ersetzt werden, die gleichfalls eine Trennung von Taschen im geschlossenen Zustand der Taschenöffnungen 8 erzielen. Beispielsweise könnte ein männlicher Klettverschlussstreifen statt der Steppnaht 20 auf dem Kissenkörper 2 bei Figur 8 vorgesehen werden. Die Taschenwand 7 ist entlang des männlichen Klettverschlussstreifens in zwei Teile getrennt, die beide einen weiblichen Klettverschlussstreifen aufweisen, um eine verschließbare Trennung von zwei Taschen auszubilden.

Bei den Varianten der Figuren 8 und 9 wurde die Taschenwand 7 auf dem Kissenkörper 2 befestigt. Es versteht sich jedoch, dass die Taschenwand 7 auch auf der Innenseite der Außenhülle 4 befestigt sein könnte.

Figur 10 zeigt eine Variante, bei der die textilen Mittel 5 durch einen Streifen 6 gebildet sind, der an zwei Stellen mittels einer Steppnaht 20 abgesteppt ist. Dadurch können die textilen Mittel 5 wiederum so ausgeführt werden, dass sie zwei oder mehr Dufteinsätze 3 an unterschiedlichen Stellen fixieren. Es versteht sich, dass anstatt eines Streifens 6 auch zwei oder mehr Streifen 6 vorgesehen werden können, die bevorzugt mittels derselben Steppnaht 20 abgesteppt sind.

Bei den Variante der Figur 10 wurde der Streifen 6 auf der Innenseite der Außenhülle 4 befestigt. Es versteht sich jedoch, dass der Streifen 6 auch auf dem Kissenkörper 2 befestigt sein könnte.

Wie in Figur 11 dargestellt, ist zusätzlich zu den obigen Varianten auch möglich, dass der Dufteinsatz 3 eine größere Länge und/oder Breite als der Kissenkörper 2 aufweisen kann. Hierbei liegt der Dufteinsatz 3 nicht nur zwischen dem Kissenkörper 2 und der Vorderseite V der Außenhülle 4 vor, sondern auch zwischen dem Kissenkörper 2 und zumindest einer der Seitenflächen S der Außenhülle 4. Dies ist insbesondere deshalb von Vorteil, da es einfach möglich ist, eine der Seitenflächen S als Mesh-Streifen 30 auszubilden. Mesh-Streifen 30 eignen sich besonders gut, um Duftstoffe durchzulassen. Wenn der Dufteinsatz somit wie bei Figur 11 unmittelbar neben dem Mesh-Streifen 30 zu liegen kommt, wird eine besonders gute Duftabgabe nach außen erzielt.

Bei Figur 11 können die textilen Mittel 5 wie oben erläutert eingesetzt werden. Insbesondere bieten sich Stoffstreifen 6 an, die mit der Außenhülle 4 oder dem Kissenkörper 2 verbunden sind. Die textilen Mittel 5 könnten aber beispielsweise auch durch eine mit dem Kissenkörper 2 verbundene Taschenwand 7 gebildet sein, welche die Oberseite des Kissenkörpers 2 und zumindest eine, zwei, drei oder vier Seitenflächen des Kissenkörpers 2 überdeckt, um z.B. eine L-förmige Tasche oder eine U-förmige Tasche zu bilden.

Die Figuren 12, 13 und 14 offenbaren zwei Varianten des Dufteinsatzes 3, die bei der vorliegenden Erfindung zum Einsatz kommen können. Es versteht sich jedoch, dass auch weitere Varianten des Dufteinsatzes 3 vorgesehen werden könnten.

Figur 12 zeigt den Dufteinsatz 3 in einer Draufsicht, sodass erkennbar ist, dass dieser ein Array aus Dufttaschen 40 aufweist, die jeweils mit einem Duftstoffträgermaterial wie Kamille, Lavendel oder Zirbe befüllbar sind. In der Regel werden die Dufttaschen mit einem losen Material wie Spänen befüllt, die das Duftstoffträgermaterial bilden. Um die Befüllung weicher auszugestalten, kann das Duftstoffträgermaterial auch mit einem anderen Material wie Watte, Wolle oder Kunststoffkügelchen gemischt in der jeweiligen Dufttasche 40 vorliegen. Weiters könnte ein Vlies in der Dufttasche 40 vorliegen, das im Wesentlichen die Größe des Innenraums der Dufttasche 40 aufweist und das Duftstoffträgermaterial umfasst. Diese Befüllungen können alle unabhängig vom konkreten Aufbau des Dufteinsatzes 3 eingesetzt werden.

Figur 13 zeigt den Dufteinsatz 3 von Figur 12 in einer Seitenansicht. Es ist ersichtlich, dass dieser Dufteinsatz 3 ein oberes Textil 41 und ein unteres Textil 42 gebildet ist. Das obere Textil 41 und das untere Textil werden an zwei gegenüberliegenden Seiten Z miteinander vernäht und sowohl in Richtung der Länge L als auch in Richtung der Breite B mittels Steppnähten 43 abgesteppt. Dadurch werden mehrere Dufttaschen 40 erzielt, die jeweils durch außenliegende Öffnungen zugänglich sind. An diesen Außenseiten, an denen die Öffnungen vorliegen, kann jeweils ein Reißverschluss RV vorgesehen werden, damit die Dufttaschen 40 verschließbar sind. Dies ermöglicht, dass Duftstoffträgermaterial durch den Endbenutzer auswechselbar in den Dufttaschen 40 vorliegt. Die Dufttaschen 40 könnten aber auch permanent verschlossen sein.

Figur 14 zeigt eine Variante des Dufteinsatzes 3 von Figur 12, wobei das obere Textil 41 und das untere Textil 42 an allen vier Seiten miteinander vernäht sind. Weiters sind drei Steppnähte 43 parallel zur Länge des Dufteinsatzes 3 vorgesehen. Mittig bezüglich der Länge und parallel zur Breite ist ein Reißverschluss RV vorgesehen, durch den die durch die Steppnähte 43 abgetrennten Dufttaschen 40 zugänglich gemacht sind.

Es versteht sich, dass der Dufteinsatz 3 auch eine beliebige Anzahl von Dufttaschen 40 aufweisen kann, insbesondere nur eine Dufttasche 40 (gebildet z.B. durch ein oberes Textil 41 und ein unteres Textil 42, die umlaufend an allen vier Seiten oder an drei Seiten permanent verschlossen sind) oder zwei oder mehr Dufttaschen 40, die mittels der genannten Steppnähte und/oder Reißverschlüsse ausgebildet sind.

In allen vorgenannte Varianten lag der Dufteinsatz 3 oberhalb des Kissenkörpers 2 vor, d.h. die textilen Mittel 5 wurden derart vorgesehen, dass der Dufteinsatz 3 im Wesentlichen unmittelbar neben der Innenseite der Vorderseite V der Außenhülle 4 vorliegt (wobei gegebenenfalls nur die textilen Mittel 5 zwischen dem Dufteinsatz 3 und der Innenseite der Vorderseite V vorliegen). Alternativ oder zusätzlich könnte vorgesehen werden, dass die textilen Mittel 5 derart vorgesehen werden, dass der Dufteinsatz 3 im Wesentlichen unmittelbar neben der Innenseite der Rückseite R der Außenhülle 4 vorliegt (wobei gegebenenfalls nur die textilen Mittel 5 zwischen dem Dufteinsatz 3 und der Innenseite der Vorderseite V vorliegen). In anderen Worten könnte somit auch vorgesehen werden, dass sich ein erster Dufteinsatz 3 oberhalb des Kissenkörpers 2 und ein zweiter Dufteinsatz 3 unterhalb des Kissenkörpers 2 befindet; oder dass sich der Dufteinsatz 3 nur unterhalb des Kissenkörpers 2 befindet.

In Figur 15 ist eine weitere Variante eines Kissenkörpers 2 gezeigt, der eine Einkerbung E an der Unterseite aufweist. Konkret handelt es sich bei der Variante von Figur 15 um einen einstückigen Schaumstoffzuschnitt, wobei die Einkerbung E durch eine ringförmige Ausnehmung an der Unterseite des Schaumstoffzuschnittes gebildet ist. Somit hat der Schaumstoffzuschnitt an seiner Oberseite eine Kontur, die größer ist als die Kontur an der Unterseite, wobei die Kontur der Unterseite in einer Draufsicht des Kissenkörpers 2 innerhalb der Kontur der Oberseite liegt. Die Einkerbung E hat in der Richtung der Länge L bzw. Breite B eine Tiefe von beispielsweise bis zu 5 cm und in der Richtung der Höhe H eine Größe von beispielsweise bis zu 5 cm.

Für den oben beschriebenen Kissenkörper 2 mit Einkerbung E kann nun ein länglich geformter Dufteinsatz 3 eingesetzt werden, der in Figur 16a gezeigt ringförmig gebogen werden kann. Alternativ zu einem langen gebogenen Dufteinsatz 3 könnten auch mehrere kürzere Dufteinsätze 3 herangezogen werden, wie in Figur 16b dargestellt ist. In einer wieder anderen Variante könnten zwei Dufteinsätze 3 herangezogen, die z.B. jeweils an einer langen und einer kurzen Seite um eine Ecke platziert werden, um einen Ring zu formen. In Kombination ergibt sich ein bündiger Zusammenschluss des Kissenkörpers 2 und des Dufteinsatzes 3, wie in Figur 17 gezeigt ist.

Wird dieser Dufteinsatz 3 in die genannte Einkerbung E gelegt, kann dieser direkt an einem rundum geführten Mesh-Streifen liegen. Diese enge Anbindung von Dufteinsatz 3 und Mesh-Streifen sorgt für eine maximale Duftabgabe nach außen. Alternativ könnten mehrere umgebogene Dufteinsätze eingesetzt werden.

In weiteren Ausführungsformen könnten die Einkerbungen beispielsweise auch nur an zwei gegenüberliegenden Seiten des Kissenkörpers 2 vorliegen, sodass in diese jeweils ein Dufteinsatz 3 gelegt werden kann, der folglich an einem Mesh-Streifen der Außenhülle 4 anliegt.

Die Außenhülle 4 kann aber in der Größe auch derart konzipiert werden, dass das (die) längliche(n) Duftkissen zwischen dem Mesh-Streifen und dem bündigen Kissenkörper 2 rund um angeordnet wird (werden), ohne dass am Kissenkörper 2 unten eine Einkerbung gebildet wird.

Statt einem einstückigen Schaumstoffzuschnitt kann alternativ auch ein zweistückiger Schaumstoffzuschnitt eingesetzt werden, bei dem eine untere Platte auf einem oberen Formteil mit einer im Wesentlichen ebenen Unterseite zu liegen kommt. Die untere Platte ist hier kleiner als die Unterseite des Formteils, sodass wiederum die genannte Einkerbung E ausgebildet werden kann.

Figur 18 zeigt eine weitere Ausführungsform, bei dem der Kissenkörper 2 ein oberes Formteil 2-1 mit einer im Wesentlichen ebenen Unterseite, eine erste Platte 2-2 und eine zweite Platte 2-3 umfasst. Dadurch kann die Höhe des Kissens an die Körpergröße angepasst werden. Die erste Platte 2-2 und die zweite Platte 2-3 sind in Richtung der Länge L und Breite B z.B. ca. 6 cm kleiner als die Unterseite des Formteils 2-1, sodass sich Einkerbungen von ca. 3 cm ergeben. Der dadurch entstehende Hohlraum zwischen dem Formteil 2-1 und der Innenseite des Außenbezuges dient der Aufnahme von einem oder mehreren länglichen Dufteinsätzen 3, die rund um die Platten 2-2, 2-3 hintereinander angebracht werden. Es kann auch ein Dufteinsatz 3 wie in Figur 16 herangezogen werden, um die Kombination von Figur 17 zu bilden.

Die Figuren 15 bis 18 zeigen, dass der Schaumstoffzuschnitt im Wesentlichen keilförmig ausgeführt ist. Es versteht sich jedoch, dass dieser auch eine anatomische Wellenform aufweisen könnte, quaderförmig ausgestaltet sein könnte oder anders ausgestaltet sein kann.

Die Varianten der Figuren 15 bis 18 könnten wiederum textile Mittel 5 aufweisen, wie in Figur 15 gezeigt ist, um den Dufteinsatz 3 in der Auskerbung zu halten. Die textilen Mittel 5 sind hier z.B. ein oder mehrere Streifen, der am Schaumstoffzuschnitt oder an dessen Überzug gegebenenfalls auch lösbar fixiert ist und den Dufteinsatz 3 in Position hält. Die textilen Mittel 5 könnten aber auch wieder in der Außenhülle 4 vorliegen, wobei zuerst der Dufteinsatz 3 in der Außenhülle 4 fixiert wird und danach der Kissenkörper 2 in die Außenhülle 4 eingelegt wird. Im Allgemeinen müsste an der Einkerbung jedoch kein textiles Mittel 5 zum austauschbaren Fixieren des Dufteinsatzes 3 vorliegen. In diesem Fall könnte auch folgendes Kissen vorgesehen werden:

Kissen, umfassend eine Außenhülle 4, einen Kissenkörper 2 und zumindest einen Dufteinsatz 3, wobei der Kissenkörper 2 und der zumindest eine Dufteinsatz 3 in der Außenhülle 4 aufnehmbar sind, wobei die Außenhülle 4 eine Vorderseite V und eine Rückseite R umfasst, die an zumindest drei Seiten lösbar miteinander verbunden sind, wobei der Kissenkörper 2 ein einstückiger oder mehrstückiger Schaumstoffzuschnitt ist, der an seiner Unterseite zumindest eine Einkerbung aufweist, in welcher ein Dufteinsatz 3 einlegbar ist, wobei die Einkerbung bevorzugt im Wesentlichen ringförmig an der Unterseite des Schaumstoffzuschnitts verläuft. Bevorzugt ist der Schaumstoffzuschnitt einstückig ausgebildet, wobei die Einkerbung durch eine Ausnehmung gebildet wird. Alternativ wird der Schaumstoffzuschnitt durch ein oberes Formteil und zumindest eine unterhalb des oberen Formteils befindliche Platte gebildet, welche eine kleinere Länge und/oder kleinere Breite als das obere Formteil aufweist, um die Einkerbung zu bilden. Alle oben beschriebenen Varianten des Kissens 1 sind auch auf dieses Kissen ohne textile Mittel 5 anwendbar.

Die letztgenannte Variante hat den Vorteil, dass der bzw. die Dufteinsätze 3 durch das obere Formteil in der vorgegebenen Lage gehalten werden können. Gleichzeitig steht dem Benutzer des Kissens die maximale Auflagefläche auf der Oberseite des Schaumstoffzuschnitts zur Verfügung. Die Dufteinsätze 3 liegen zudem nicht an der Oberseite des Schaumstoffzuschnitts vor, sodass sich für den Benutzer ein besonders gutes Schlafgefühl ergibt. Wie oben beschrieben liegen die Dufteinsätze 3 zudem unmittelbar neben dem Mesh-Streifen vor, sodass Duft maximal nach außen abgegeben werden kann.

## Patentansprüche

1. Kissen (1), umfassend eine Außenhülle (4), einen Kissenkörper (2) und zumindest einen Dufteinsatz (3), wobei der Kissenkörper (2) und der zumindest eine Dufteinsatz (3) in der Außenhülle (4) aufnehmbar sind,
wobei die Außenhülle (4) eine Vorderseite (V) und eine Rückseite (R) umfasst, die an zumindest drei Seiten lösbar miteinander verbunden sind,
**dadurch gekennzeichnet, dass**
das Kissen (1) ferner textile Mittel (5) zur austauschbaren Fixierung des Dufteinsatzes (3) umfasst,
- wobei die textilen Mittel (5) mit der Außenhülle (4) verbunden und derart ausgestaltet sind, dass der Dufteinsatz (3) zwischen den textilen Mitteln (5) und der Außenhülle (4) aufgenommen wird; oder
- wobei die textilen Mittel (5) mit dem Kissenkörper (2) verbunden und derart ausgestaltet sind, dass der Dufteinsatz (3) zwischen den textilen Mitteln (5) und dem Kissenkörper (2) aufgenommen wird.

2. Kissen (1) nach Anspruch 1, wobei die textilen Mittel (5) durch zumindest einen Stoffstreifen (6) gebildet sind, wobei zwei Seiten (N) des Stoffstreifens (6) an der Außenhülle (4) oder am Kissenkörper (2) befestigt sind, bevorzugt angenäht sind, und wobei die restlichen Seiten (F) des Stoffstreifens (6) frei vorliegen.

3. Kissen (1) nach Anspruch 2, wobei die textilen Mittel (5) durch zumindest zwei, bevorzugt maximal fünf, Stoffstreifen (6) gebildet sind, die parallel zueinander verlaufen.

4. Kissen (1) nach Anspruch 2, wobei die textilen Mittel (5) durch genau einen Stoffstreifen (6) gebildet sind.

5. Kissen (1) nach einem der Ansprüche 2 bis 4, wobei der oder die Stoffstreifen (6) jeweils eine Länge und eine Breite haben, wobei die Breite maximal 20 %, bevorzugt maximal 10 %, der Länge entspricht, und wobei die Stoffstreifen (6) mit den in der Richtung der Länge gegenüberliegenden Enden mit der Außenhülle (4) oder dem Kissenkörper (2) verbunden sind.

6. Kissen (1) nach Anspruch 1, wobei die textilen Mittel (5) durch eine Taschenwand (7) gebildet sind, die auf der Außenhülle (4) oder auf dem Kissenkörper (2) vorliegt, um zwischen der Taschenwand (7) und der Außenhülle (4) oder dem Kissenkörper (2) eine allseitig verschließbare Tasche für den Dufteinsatz (3) zu bilden, wobei die Tasche bevorzugt über einen Reißverschluss, einen Knopfverschluss oder einen Hotelverschluss öffenbar und verschließbar ist.

7. Kissen (1) nach einem der Ansprüche 1 bis 6, wobei die Außenhülle (4) zumindest einen Mesh-Streifen (30) an einer Seitenfläche (S) der Außenhülle (4) umfasst, wobei der Mesh-Streifen (30) im geschlossenen Zustand der Außenhülle (4) bevorzugt rund um das Kissen verläuft.

8. Kissen (1) nach einem der Ansprüche 1 bis 7, wobei zumindest die Vorderseite (V) der Außenhülle (4) ein Flächengewicht von zumindest 300 g/m², bevorzugt von zumindest 500 g/m², aufweist.

9. Kissen (1) nach einem der Ansprüche 1 bis 8, wobei der Dufteinsatz (3) eine größere Breite als der Kissenkörper (2) aufweist und derart im Kissen (1) angeordnet ist, dass der Dufteinsatz (3) neben zumindest einer Seitenfläche (S) der Außenhülle (4), bevorzugt neben gegenüberliegenden Seitenflächen (S) der Außenhülle (4), zu liegen kommt.

10. Kissen (1) nach einem der Ansprüche 1 bis 9, wobei der Kissenkörper (2) ein Schaumstoffzuschnitt ist, der optional in einem Stoffbezug (10) aufgenommen ist, oder wobei der Kissenkörper (2) ein mit losem Füllmaterial (11) wie Schaumstoffflocken gefüllter Stoffbezug (10) ist.

11. Kissen nach Anspruch 10, wobei der Schaumstoffzuschnitt an seiner Unterseite zumindest eine Einkerbung aufweist, in welcher der Dufteinsatz (3) bzw. ein weiterer Dufteinsatz einlegbar ist, wobei die Einkerbung bevorzugt im Wesentlichen ringförmig an der Unterseite des Schaumstoffzuschnitts verläuft.

12. Kissen (1) nach einem der Ansprüche 1 bis 11, wobei der Dufteinsatz (3) zumindest eine, bevorzugt zwei, vier, sechs oder acht, Dufttaschen (40) aufweist, die über eine oder mehrere verschließbare Öffnungen zugänglich ist bzw. sind.

13. Kissen (1) nach einem der Ansprüche 1 bis 12, umfassend zumindest zwei Dufteinsätze (3) und wobei die textilen Mittel (5) mittels zumindest einer Steppnaht (20) abgesteppt sind, sodass einer der Dufteinsätze (3) auf einer Seite der Steppnaht (20) mittels der textilen Mittel (5) fixierbar ist und der andere der Dufteinsätze (3) auf der anderen Seite der Steppnaht (20) mittels der textilen Mittel (5) fixierbar ist.

14. Kissen (1) nach einem der Ansprüche 1 bis 13, umfassend zumindest zwei textile Mittel (5), wobei eines der textilen Mittel (5) auf einer Seite des Kissenkörpers (2) vorliegt und das andere der textilen Mittel (5) auf der anderen Seite des Kissenkörpers (2) vorliegt.

15. Kissen (1) nach einem der Ansprüche 1 bis 14, wobei:
- der Dufteinsatz (3) zwischen der Vorderseite (V) der Außenhülle (4) und dem Kissenkörper (2) vorliegt;
- der Dufteinsatz (3) zumindest zwei unabhängig voneinander befüllbare Dufttaschen (40) aufweist;
- die Vorderseite der Außenhülle (4) ein Flächengewicht von zumindest 300 g/m², bevorzugt von zumindest 500 g/m², aufweist; und
- die Außenhülle (4) zumindest einen Mesh-Streifen (30) an einer Seitenfläche (S) der Außenhülle (4) aufweist.
